# EUROPÄISCHE PATENTSCHRIFT

(11) **EP 0 027 880 B1**
(45) Veröffentlichungstag und Bekanntmachung des Hinweises auf die Patenterteilung: **26.11.1986**
(21) Anmeldenummer: 80105399.2
(22) Anmeldetag: 10.09.1980
(51) Int. Cl.: B67D 1/00

(54) **Haushalt-Getränkeautomat**
Household drinks automaton
Automate ménager de boissons

(30) Priorität: 30.10.1979 DE 7930729 U
(43) Veröffentlichungstag der Anmeldung: 06.05.1981
(73) Patentinhaber: Bosch-Siemens Hausgeräte GmbH, 81669 München (DE)
(72) Erfinder: Färber, Karlheinz, D-7928 Giengen (DE); Nelzow, Hartmann, D-7928 Giengen (DE)

## Beschreibung

Die vorliegende Erfindung bezieht sich auf einen Haushalt-Getränkeautomaten mit auswechselbaren Vorratsbehältern für Getränkekonzentrate, Kohlendioxidbehälter oder dgl. sowie mit elektrischen und strömungstechnischen Einrichtungen für die portionierte Konzentratentnahme, die Vermischung mit Wasser und die Zuführung des Gemisches zu einer Ausgabestation.

Derartige bekannte Getränkeautomaten sind zwar von der Gerätefrontseite her bedienbar, was die Einschaltung des Geräts, die Auswahl des Getränkes und die Entnahme des ausgewählten Getränkes angeht. Jedoch ist das Auswechseln der Vorratsbehälter, das Austauschen der leeren Kohlendioxidflasche und dgl. ausschließlich von der Gerätefrontseite her bei diesen bekannten Getränkeautomaten nicht ohne weiteres möglich. Dies hat zur Folge, daß derartige Getränkeautomaten nicht als sogenannte Einbaugeräte verwendbar sind, bei denen zumindest ein Großteil der Geräte-Seitenflächen von Möbeln, z.B. von Einbau-Küchenmöbeln, umschlossen ist. Obwohl deartige Getränkeautomaten eine Füllkapazität von annähernd 1500 Getränkeportionen haben, ist doch von Zeit zu Zeit ein Nachfüllen des Automaten erforderlich. Bei der Verwendung des vorgenannten bekannt en Automaten als Einbaugerät müßte dann jedesmal das gesamte Gerät aus der Einbaulage entfernt werden, was für den Verbraucher nicht zumutbar ist. Bei den bekannten Getränkeautomaten der vorgenannten Art ist jeder auswechselbare Vorratsbehälter für das Getränkekonzentrat, aus dem die einzelnen Konzentratportionen entnommen werden, zu diesem Zweck mit einem Dosierventil versehen, das auf elektromagnetischem Wege zur Portionsentnahme geöffnet wird. Als Betätigungsvorrichtung hierfür ist jedem Vorratsbehälter eine gerätefest angeordnete Ringspule zugeordnet, in welche der Vorratsbehälter mit seinem Dosierventil von oben her eingestellt werden muß. Mit Erregung der Ringspule wird das Dosierventil geöffnet.

Es ist ein Gerät zur Erzeugung und Ausgabe von karbonisierten Getränken, insbesondere von aus karbonisiertem Wasser und einer zugemischten Geschmackssubstanz hergestellten Getränken bekannt (GB-A 12 86 039), bei weichen sowohl das karbonisierte Wasser als auch die Geschmackssubstanz durch das unter Druck stehende C0₂-Gas zur Ausgabe gebracht wurden. Aufbautechnische Maßnahmen für das Gerät und die Anordnung der Versorgungsbehälter im Gerät sind diesem Stand der Technik nicht zu entnehmen.

Demgegenüber ist ein Gehäuseaufbau für eine Getränkeausgabemaschine bekannt (US-A 2 727 667), welche als Verkaufsautomat zur Ausgabe großer Getränkemengen konzipiert ist. Entsprechend ist das Gehäuse bis auf die Ausgabeöffnung für die Getränke geschlossen. Die Nachbestückung mit Versorgungsbehältern ist Fachpersonal vorbehalten, das in der Lage ist, das Gerät zu öffnen und die Anschlußverbindungen zu den Versorgungsbehältern abzunehmen und wieder anzuschließen.

Der vorliegenden Erfindung liegt die Aufgabe zugrunde, einen Haushalt-Getränkeautomaten der eingangs genannten Art so auszugestalten, daß einfache Bedienbarkeit und volle Frontbedienbarkeit gegeben ist und damit dessen Verwendung als Einbaugerät ermöglicht wird.

Diese Aufgabe wird gemäß der Erfindung dadurch gelöst, daß im Gerätegehäuse ein oberhalb der Ausgabe- und Mischstation (Raum 4) zur Gerätefrontseite hin offener, durch eine Rückwand von den Funktionsteilen des Geräts abgetrennter Raum für alle lösbaren bzw. auswechselbaren Versorgungsteile, wie Vorratsbehälter, Kohlendioxidbehälter vorgesehen ist und daß elektromagnetische Betätigungsvorrichtungen zur Beeinflussung von den Vorratsbehältern eigenen Dosierventilen aus einem zur Gerätefrontseite hin offenen, U-förmigen Magnetjoch in Verbindung mit einer darauf angeordneten Magnetspule besteht.

Ein nach den Merkmalen der Erfindung aufgebauter Haushalt-Getränkeautomat zeichnet sich durch einfache Bedienbarkeit bezüglich der Nachrüstung mit Versorgungsbehältern aus und ist damit gerade für den individuellen Einsatz besonders geeignet. Entleerte Versorgungsbehälter für die Getränkekonzentrate sind selbst von ungeübten Bedienungspersonen einfach frontseitig herausnehmbar und durch gefüllte Versorgungsbehälter zu ersetzen. Eine ausschließliche Frontbedienbarkeit des Gerätes ist erzielt. Durch die besondere Ausgestaltung der Magnetanordnungen für die Dosierventile werden auch Kosten für die Betätigungsvorrichtung gegenüber bekannten Ausführungen infolge des wesentlich verminderten Kupferanteils erheblich gesenkt.

Gemäß einer besonders vorteilhaften Ausgestaltung der Erfindung sind die Schenkel des U-förmigen Magnetjochs zur Gerätefrontseite hin von Schutzwänden umgeben, die eine frontseitig offene Nische zum Einstellen des Vorratsbehälters mit seinem Dosierventil begrenzen.

Ein mit Merkmalen der Erfindung ausgestattetes Ausführungsbeispiel ist in der Zeichnung dargestellt und nachstehend näher beschrieben. Es zeigt:
Fig. 1 eine Draufsicht auf den nur schematisch dargestellten neuerungsgemäßen Haushalt -Getränkeautomaten,
Fig. 2 und
Fig. 3 zwei unterschiedliche Schnitt -Seitenansichten des Automaten gemäß Figur 1,
Fig. 4 eine zum Teil in Schnittansicht dargestellte Draufsicht auf den Haushalt-Getränkeautomaten gemäßden vorhergehenden Figuren,
Fig. 5 eine Draufsicht auf einen schematisch dargestellten Einbau-Küchenblock in Verbindung mit dem neuerungsgemäßen Haushalt-Getränkeautomaten.

Der in den Figuren 1 bis 4 schematisch dargestellte Haushalt-Getränkeautomat besitzt ein kastenartiges Gerätegehäuse i z.B. aus Kunststoffmaterial, von dem in Figur 1 die Geräte-Frontseite dargestellt ist. An der Geräterückseite ist das Gerätegehäuse i mit einer unteren Einbuchtung 2 versehen, im Bereich welcher sich nicht weiter dargestellte elektrische Anschlüsse oder wassertechnische Anschlüsse befinden können. Wie Figur 1 in Verbindung mit Figur 4 zeigt, ist die Gerätefrontseite im Bereich der Breite a und b zur Gerätefrontseite hin offen und höhenmäßig durch einen Zwischenboden 3 in zwei übereinanderliegende Räume mit der Höhe c und d getrennt. Der in Figur 1 untere Raum mit der Breite b und der Höhe d bildet einen Entnahmeraum 4, auf dessen Boden 5 ein Trinkglas 6 abgestellt ist. An der Unterseite des Zwischenbodens 3 ist, wie Figur 1 in Verbindung mit Figur 2 zeigt, ein Getränke-Mischkanal 7 mit geneigtem Boden in Führungsleisten 8 lösbar befestigt. Der obere Raum 9 mit der Breite a und der Höhe c sowie der untere Raum 4 sind vom übrigen Geräteinnenraum getrennt durch einen wannenartigen Schalenkörper 10 mit einer Rückwand 11, die etwa in halber Höhe eingeformt ist und den Zwischenboden 3 bildet und die im oberen Raumbereich eine, einen weiteren von der Frontseite her zugänglichen Raum 12 bildende Ausbuchtung 13 besitzt. Der Schalenkörper 10 besitzt ferner waagerechte Schalenwände 14 und 15. Der Schalenkörper 10 besitzt entsprechend den Räumen 4 und 9 abgestufte Breiten a und b sowie eine Höhe, die sich aus der Addition der Teilhöhen c und d ergibt. Wie in Figur 3 angedeutet, befindet sich im Geräteraumbereich mit der Breite e (Fig.1) übereinander ein Verdichter 16 einer Kühleinrichtung an sich bekannter Art sowie ein ebenfalls an sich bekannter Carbonisator 17. In den Raum 9 senkrecht einstellbar sind beim Ausführungsbeispiel 3 Getränkekonzentrat-Vorratsbehälter 18, die an den Unterseiten Dosierventile 19 besitzen. Diese Vorratsbehälter 18 stützen sich mit stufenförmigen Ansätzen 20 auf der oberen Begrenzung der in mittlerer Höhe angeordneten Einbuchtung des Schalenkörpers 10 ab. Die Mischrinne 7 ist nach oben, also zu den Dosierventilen 19 hin offen. Wie Figur 1 in Verbindung mit Fig. 4 zeigt, ist in Höhe der Dosierventile jedem Vorratsbehälter 18 eine elektromagnetisch betätigbare Betätigungsvorrichtung gerätefest zugeordnet. Jede Betätigungsvorrichtung besteht aus einem im wesentlichen U-förmigen Magnetjoch 21 und einer darauf angeordneten Magnetspule 22. Wie insbesondere aus Figur 4 hervorgeht, sind die freien Schenkel des U-förmigen Magnetjochs 21 umgeben von Schutzwanden 23 eines Isolierstreifens 24, der Teil des Schalenkörpers 10 sein kann. Die Schutzwände bilden frontseitig offene Nischen 25, in welche die Vorratsbehälter 18 mit ihren Dosierventilen 19 horizontal von der Gerätefrontseite her einschiebbar sind.

Mit 26 ist ein Kohlendioxidbehälter bezeichnet, der seitlich neben den Vorratsbehältern 18 in den oberen Raum 9 innerhalb des Schalenkörpers 10 einstellbar ist und an entsprechende Gasleitungen anschließbar ist.

Aus den Figuren 2 und 4 ist zu entnehmen, daß der frontseitig offene Ausschnitt des Gerätegehäuses 1 im Bereich des oberen Raumes 9 durch eine z.B. um den Drehpunkt bei 27 nach oben hochklappbare Frontblende 28 verdeckbar ist, welche Frontblende transparent sein kann oder aber an der Außenfläche mit entsprechenden Hinweisen auf den Inhalt der Vorratsbehälter 18 versehen sein kann.

Schließlich befinden sich an der Gerätefrontseite in Höhe der Misch- und Ausgabestation, d.h. des unteren Raumes 4 Bedienungs- und Anzeigeorgane 29 in Form einer Tastenbank. Jede der im Ausführungsbeispiel 4 untereinanderliegenden Tasten ist einem der Vorratsbehälter 18, die unterschiedliche Sirupe enthalten, zugeordnet, wobei die vierte Taste zur Bereitstellung eines reinen Sodagetränkes dient. Wird eine der den Vorratsbehältern zugeordnete Taste betätigt, so fließt aus einem nicht weiter dargestellten, mit einer Kühleinrichtung versehenen Wasserbehälter carbonisiertes Wasser in die Mischrinne 7. Kurzzeitig danach wird die Magnetspule 22 der Betätigungsvorrichtung erregt, womit aus dem Dosierventil 19 des Vorratsbehälters 18 eine vorbestimmte Konzentratmenge in die Mischrinne 7 abgegeben wird, die sich dort mit dem carbonisierten Wasser vermischt und in das Trinkglas 6 einfließt.

Wie die Figuren verdeutlichen, sind alle Funktionsteile des Getränkeautomaten, die von Zeit zu Zeit ausgetauscht werden müssen (Vorratsbehätter 18, Kohlendioxidbehälter 26) oder aber gewartet werden müssen,z.B. das in der Ausbuchtung 13 untergebrachte Wasserfilter 30, ausschließlich von der Gerätefrontseite her zugänglich, so daß das beschriebene Gerät vorteilhaft als Einbaugerät verwendet werden kann.

In Figur 5 sind einige Einbaumöglichkeiten des erläuterten Haushalt-Getränkeautomaten dargestellt. Hierbei ist das Gerät 1 nur in seinen Umrissen schematisch angedeutet. Oberhalb einer Arbeitsplatte 31 befindet sich mit Abstand zur Arbeitsplatte eine Schrankzeile 32. Figur 5 zeigt drei verschiedene Möglichkeiten des An- bzw. Einbaues des Getränkeautomaten an bzw. in diese Schrankzeile. In Figur 5 rechts ist der Getränkeautomat unmittelbar an die untere Begrenzung der Schrankzeile 32 mit Abstand zur Arbeitsplatte 31 angesetzt. Bei der in Figur 5 mittleren Variante ist der Getränkeautomat nur mit seinem oberen Teil in die Schrankzeile 32 eingebaut, sodaß praktisch nur mehr der Raum 4, d.h. die Misch- und Ausgabestation des Gerätes sowie die in gleicher Höhe befindlichen Bedienungs- und Anzeigeorgane 29 unterhalb der Schrankzeile 32 herausragen und dort in Arbeitshöhe frei zugriffsbereit sind. Dagegen ist bei der in Figur 5 linken Variante der gesamte Getränkeautomat in die Schrankzeile 32 eingebaut und durch eine Schranktür verdeckbar.

## Patentansprüche

1. Haushalt-Getränkeautomat mit auswechselbaren Vorratsbehältern für Getränkekonzentrate, Kohlendioxidbehälter oder dgl. sowie mit elektrischen und strömungstechnischen Einrichtungen für die portionierte Konzentratentnahme, die Vermischung mit Wasser und die Zuführung des Gemisches zu einer Ausgabestation, dadurch gekennzeichnet, daß im Gerätegehäuse (1) ein oberhalb der Ausgabe- und Mischstation (Raum 4) zur Gerätefrontseite hin offener durch eine Rückwand von den Funktionsteilen des Geräts abgetrennter Raum (9) für alle lösbaren bzw. auswechselbaren Versorgungsteile, wie Vorratsbehälter (18), Kohlendioxidbehälter (26) vorgesehen ist und daß elektromagnetische Betätigungsvorrichtungen zur Beeinflussung von den Vorratsbehältern eigenen Dosierventilen (19) aus einem zur Gerätefrontseite hin offenen, U-förmigen Magnetjoch (21) in Verbindung mit einer darauf angeordneten Magnetspule (22) besteht.

2. Haushalt-Getränkeautomat nach Anspruch 1, dadurch gekennzeichnet, daß der Raum (9) durch eine zu öffnende Frontblende (28) abgedeckt ist.

3. Haushalt -Getränkeautomat nach einem der Ansprüche 1 oder 2, dadurch gekennzeichnet, daß der Raum (9) in einzelne zur Gerätefrontseite hin offene Kammern für die einzelnen Funktionsteile unterteilt ist.

4. Haushalt-Getränkeautomat nach einem der Ansprüche 1 bis 3, dadurch gekennzeichnet, daß von der frontseitigen Begrenzung des Gerätegehäuses 1 ausgehend ein erster Raum (9) für die Vorrats- und Kohlendioxidbehälter (18, 26) und dahinter ein oder mehrere, gleichfalls zur Gerätefrontseit hin offene Räume (12) für die Unterbringung von routinemäßig zu wartende Funktionsteile wie für einen Wasserfilter (30) vorgesehen sind.

5. Haushalt-Getränkeautomat nach einem der Ansprüche 1 bis 4, dadurch gekennzeichnet, daß die Schenkel des U-förmigen Magnetjochs (21) zur Gerätefrontseite hin von Schutzwänden (23) umgeben sind, die eine frontseitig offene Nische (25) zum Einstellen des Vorratsbehälters (18) mit seinem Dosierventil (19) begrenzen.

6. Haushalt-Getränkeautomat nach einem der Ansprüch 1 bis 5. dadurch gekennzeichnet, daß an einer frontseitigen Begrenzungswand des Gerätegehäuses (1) in Höhe der Ausgabestation (Raum 4) die Bedienungs- und Anzeigeorgane (29) vorzugsweise in Form einer Tastenbank angeordnet sind.

## Claims

1. Automatic drink dispenser for use at home comprising storage tanks replaceable for drink Concentrates or reservoir for carbon dioxide or the like and electrical devices and fluidtechnical devices for taking concentrate in portions and the mixture with water and the transfer of the mixture to a distributing place characterized in that in the housing (1) of the apparatus there is provider above said distributing place and the mixture place (room 4) a room (9) open to the frontside of the apparatus and separated by a backwall of the function elements of the apparatus, for all supplying elements disconnected or replaceable, such as storage tanks (18), reservoir for carbon dioxide (26) end in that the electromagnetical actuating devices for influence of the feeder value (19) of the storage tanks consists of a U-shaped magnet frame (21) open to the frontside of the apparatus in connection with a magnet-coil (22) disposed on that.

2. Automatic drink dispenser for use at home according to claim 1, characterized in that the room (9) is covered by a frontscreen to opening.

3. Automatic drink dispenser for use at home according to any of the claims 1 or 2, characterized in that the room (9) is devided in separate units open to the frontside of the apparatus and destined for the different function elements.

4. Automatic drink dispenser for use at home according to any of the claims 1 to 3, characterized in that beginning on the frontside bounds of the housing of the apparatus there are provided a first room (9) for storage tanks and the carbon dioxide reservoir (18, 26) and behind of that one or several rooms (12) equally open to the frontside of the apparatus for accomodation of function elements to servicing routinely such as for a water-filter (30).

5. Automatic drink dispenser for use at home according to any of the claims 1 to 4, characterized in that the legs of the U-shaped magnet frame (21) are surrounded against the frontside of the apparatus by protecting walls (23), which border a niche (25) open to the frontside for adjusting of the storage tank (18) with its feeder valve (19).

6. Automatic drink dispenser for use at home according to any of the claims 1 to 5, characterized in that on a bordering wall on the frontside of the apparatus-housing (1), there are arranged in the level of the distributing place (room 4) the service units and the display-units (29) especially in form of a key unit.

## Revendications

1. Distributeur automatique de boissons à usage domestique, comportant des réservoirs de réserve remplaçables pour des concentrés de boissons, des réservoirs de gaz carbonique ou similaire, ainsi que des dispositifs électriques et des dispositifs se rapportant à la technique des fluides pour le prélèvement proportionné du concentré, le mélange avec de l'eau et le transfert du mélange à un poste de distribution, caractérisé par le fait que dans l'habillage (1) de l'appareil il est prévu, au-dessus du poste de distribution et de mélange (chambre 4), ouverte sur le côté frontal de l'appareil et séparée par une paroi arrière des éléments fonctionnels de l'appareil, une chambre (9) pour tous les éléments détachables et remplaçables, tels que réservoir de réserve (18), réservoir de gaz carbonique (26), et que les dispositifs de commande électromagnétique qui servent à influencer des soupapes de dosage (19) propres aux réservoirs de réserve, sont constitués par une culasse d'électro-aimant (21) en forme de U et ouverte vers le côté frontal de l'appareil, en combinaison avec une bobine d'électro-aimant (22) montée sur celle-ci.

2. Distributeur automatique de boissons à usage domestique selon la revendication 1, caractérisé par le fait que la chambre (9) est recouverte d'un obturateur frontal (28) à ouvrir.

3. Distributeur automatique de boissons à usage domestique selon l'une des revendications 1 ou 2, caractérisé par le fait que la chambre (9) est subdivisée en cellules individuelles ouvertes du cçté frontal de l'appareil et destinées aux différents éléments fonctionnels.

4. Distributeur automatique de boissons à usage domestique selon l'une des revendications 1 à 3, caractérisé par le fait qu'en partant de la limitation frontale de l'habillage (1) de l'appareil, il est prévu une première chambre (9) pour le réservoir de réserve (18) et pour le réservoir d'oxyde de carbone (26), et à l'arrière de celle-ci une ou plusieurs chambres (22) également ouvertes sur le côté frontal de l'appareil et destinées à y loger des éléments fonctionnels à soumettre à des opérations d'entretien de routine, tel qu'un filtre à eau (30).

5. Distributeur automatique de boissons à usage domestique, selon l'une des revendications 1 à 4, caractérisé par le fait que les branches de la culasse (21) en forme de U est entourée du côté frontal de l'appareil par des parois de protection (23) qui délimitent une niche (25) ouverte du côté frontal, pour la mise en place du réservoir de réserve (18) avec une soupape de dosage (19).

6. Distributeur automatique de boissons selon l'une des revendications 1 à 5, caractérisé en ce que, sur une paroi limite frontale de l'habillage de l'appareil (1) et à hauteur du poste de distribution (4), sont disposées les organes de manoeuvre et d'affichage (29), de préférence sous la forme d'une rangée de touches.
